# EUROPÄISCHE PATENTSCHRIFT

(11) **EP 1 666 017 B1**
(45) Veröffentlichungstag und Bekanntmachung des Hinweises auf die Patenterteilung: **07.11.2007**
(21) Anmeldenummer: 05026469.6
(22) Anmeldetag: 05.12.2005
(51) Int. Cl.: A61H 23/04, A61H 37/00

(54) **Gerät zur trockenen Wasserstrahlmassage**
Apparatus for dry hydromassage
Appareil pour l'hydromassage à sec

(30) Priorität: 03.12.2004 DE 202004018734 U
(43) Veröffentlichungstag der Anmeldung: 07.06.2006
(73) Patentinhaber: Henrichs & Hess Vertriebsgesellschaft mbh & Co.KG, 51674 Wiehl (DE)
(72) Erfinder: Henrichs, Hermann B., 51645 Gummersbach (DE)
(74) Vertreter: Gallo, Wolfgang

(56) Entgegenhaltungen:
- EP-A- 0 880 958
- DE-U1-4202004 018 98
- US-A- 4 853 988

## Beschreibung

Die Erfindung betrifft ein Massagegerät zur "trockenen Wasserstrahlmassage", d.h. zur Körpermassage mit Wasserstrahlen, die jedoch keine direkte Berührung mit der Haut des Patienten haben. Eine solche "trockene" Wasserstrahlmassage ist vorteilhaft, weil sie nahezu die gleichen Wirkungen hat, wie eine Unterwassermassage mittels Wasserstrahlen des in ein Wasserbad eingetauchten Körpers des Patienten, den Patienten körperlich aber weit weniger belastet. Ein Gerät zur trockenen Wasserstrahlmassage nach dem Oberbegriff von Anspruch 1 ist aus EP-A-0 880 958 bekannt.

Ein Gerät zur trockenen Wasserstrahlmassage ist bereits Gegenstand des deutschen Gebrauchsmusters 203 19 734 des Anmelders. Es besteht aus einer Wanne, die mit einer als Liegefläche dienenden Folie abgedeckt ist, und einem in der Wanne angeordneten Mechanismus zum Erzeugen von gegen die Unterseite der Folie gerichteten Massagewasserstrahlen. Dieser Mechanismus umfasst einen in der Wanne hin und her motorisch verfahrbaren Laufwagen, an dem mindestens eine Wasserstrahldüse motorisch beweglich angeordnet ist, die über einen flexiblen Schlauch durch eine Wasserpumpe mit druckbeaufschlagtem Wasser versorgt wird. Die Wasserstrahldüse ist dabei durch einen Düsenkopf gebildet, der frei drehbar an einem motorisch angetriebenen und eine Drehbewegung ausführenden Kurbelelement angeordnet ist.

Der vorliegenden Erfindung liegt die Aufgabe zugrunde, ein Gerät zur trockenen Wasserstrahlmassage im Hinblick auf einen noch komfortableren Betrieb und eine optimierte Mechanik weiter zu verbessern.

Dementsprechend beinhaltet die Erfindung ein Gerät zur trockenen Wasserstrahlmassage, wie es im Anspruch 1 angegeben ist. Vorteilhafte Ausgestaltungen der Erfindung sind Gegenstand der Unteransprüche.

Die Einzelheiten der Erfindung ergeben sich aus der folgenden Beschreibung eines Ausführungsbeispiels unter Bezugnahme auf die anliegenden Zeichnungen, in denen zeigt:
- Fig. 1: einen schematisierten Querschnitt durch ein Gerät nach der Erfindung,
- Fig. 2: eine schematisierte Draufsicht auf das Gerät nach Fig. 1,
- Fig. 3: einen vergrößerten Querschnitt durch eine der beiden Düsenwagenanordnungen des Geräts nach Fig. 1.

Wie die Fig. 1 und 2 zeigen, besteht das Gerät aus einer Wanne 1, die auf der Verfahrbarkeit des Geräts dienenden Rollen 2 abgestützt sein kann, mit den nachstehend beschriebenen Einbauten und einer die Wanne oben abdeckenden Folie 3 als Auflagefläche für den Patienten zur Wasserstrahlmassagebehandlung.

Im mittleren Hauptbereich des Wannenquerschnitts ist mindestens eine Düsenwagenanordnung eingebaut; beim dargestellten Ausführungsbeispiel sind es zwei Düsenwagenanordnungen, die in Längsrichtung der Wanne parallel nebeneinander durch die Wanne verlaufend angeordnet sind.

Eine solche Düsenwagenanordnung ist in Fig. 3 in vergrößertem Querschnitt dargestellt, um die Anordnung und die Funktion verständlicher darzustellen.

Jede Düsenwagenanordnung besteht gemäß Fig. 3 aus einer Führungsschiene 4, einem darauf mittels Rädern 5 verfahrbaren Düsenwagen 6 und mindestens einer auf dem Düsenwagen starr angeordneten, im wesentlichen nach oben gerichteten Düse 7.

Die Führungsschiene 4 sitzt auf einer längs durch die Führungsschiene hindurch verlaufenden Achse 8 oder ist an ihren Enden mit entsprechenden Achszapfen oder dgl. ausgebildet, um die Führungsschiene um eine Längsachse pendelfähig in der Wanne 1 aufzuhängen. Ein Motor 9 (Fig. 2) dient der Erzeugung einer hin- und her pendelnden Drehbewegung der Achse 8 bzw. der damit verbundenen Führungsschiene 4. Diese pendelnde Drehbewegung der Führungsschiene 4 um deren Längsachse 8 wird vom Düsenwagen 6 mit vollzogen, so daß auch die daran starr angeordnete Düse 8 eine entsprechende Schwenkbewegung ausführt und dementsprechend die Austrittsrichtung des Wasserstrahls aus der Düse verändert wird.

Auf jedem Düsenwagen 6 ist, wie dargestellt, eine Düse 7 angeordnet, es können aber auch zwei oder mehr Düsen in beliebiger Anordnung auf dem Düsenwagen vorgesehen sein.
Die bzw. jede Düse 7 ist über einen Schlauch 10 (Fig. 1 und 2) mit einer der betreffenden Düsenwagenanordnung zugeordneten Pumpe 11 verbunden, die gemäß Fig. 1 im benachbarten Längsseitenbereich der Wanne 1 untergebracht ist und Wasser aus dem Wannenbodenbereich ansaugt.

Der Antrieb des Düsenwagens 6 für dessen Längsbewegung entlang der Führungsschiene 4 erfolgt mittels eines umlaufenden Zahnriemens 12, der als Endloszahnriemen ausgebildet ist und in einer entlang der Führungsschiene 4 verlaufenden Schleife angeordnet ist. Das eine Trumm 12a ist fest mit dem Düsenwagen 6 verbunden, während das andere Trumm 12b des Zahnriemens frei durch den Düsenwagen 6 bewegbar ist. An einem Ende der Zahnriemenschleife wird der Zahnriemen über eine freilaufende Umlenkrolle 13 geführt, und am anderen Ende der Schleife wird der Zahnriemen über ein mittels eines Motors 14 angetriebenes Ritzel 15 geführt.

Aufgrund der dargestellten und beschriebenen Anordnung ist also jeder Düsenwagen 6 der beiden Düsenwagenanordnungen des Geräts nach dem dargestellten Ausführungsbeispiel in Längsrichtung der Wanne längs der Führungsschiene 4 verfahrbar und durch pendelnde Drehbewegung der Achse 8 gleichzeitig seitwärts hin- und herschwenkbar, so daß die eine entsprechende Pendelneigungsbewegung ausführende Düse 7 den Wasserstrahl entsprechend lenkt, der zur die Wanne oben abschließende Folie 3 gerichtet wird und so mittelbar auf den Patienten auftrifft und diesen massiert.

Sowohl die Längsbewegung des bzw. jedes Düsenwagens als auch die Drehbewegung der Führungsschiene 4 über dessen Achse können in beliebiger Weise programmierbar gesteuert werden, und zwar für beide Düsenwagenanordnungen synchron oder voneinander unabhängig. Gemäß Fig. 1 ist im einen Seitenbereich der Wanne ein Temperieraggregat 16 zum Heizen oder Kühlen des Wassers untergebracht, während im anderen Seitenbereich ein elektronisches Steueraggregat 17 untergebracht sein kann.

Es versteht sich, daß die Anordnung der einzelnen Komponenten in der Wanne bzw. in deren Seitenbereichen unter Zweckmäßigkeitsgesichtspunkten beliebig variierbar ist.

Die konkrete Anordnung und Ausgestaltung von Führungsschiene 4, Laufwagen 6 und Rollen 5, insbesondere die relative Anordnung von Führungsschiene 4 und Rollen 5, ist ebenfalls in einem Weitenbereich innerhalb des konstruktiven und funktionellen Gesamtprinzips des erfindungsgemäßen Geräts variierbar. Weiter können auch die Pumpen unter der elektronischen Steuerung so betrieben werden, daß sie entweder Wasserstrahlen mit konstantem Druck oder mit wechselndem Druck erzeugen.

Mit der erfindungsgemäßen Anordnung sind bei einfacher konstruktiver Gestaltung des Geräts die unterschiedlichsten Massagebilder erzeugbar, nämlich beispielsweise kreisförmig mit unterschiedlichen Durchmessern, elliptisch oder sicheförmig. Die Düsenbewegung kann zwischen schneller und langsamer variieren. Bei zwei Düsenwagenanordnungen können die Düsenbewegungen der beiden Düsenwagenanordnungen parallel, also gleichsinnig, oder gegenläufig sowie gleichartig oder ungleichartig verlaufen.

Damit wird gegenüber dem Gerät nach dem Eingangs genannten Gebrauchsmuster mehr Flexibilität, höherer Massagekomfort und eine bedeutend größere Vielfalt der Strahlbewegungsmöglichkeiten gegeben.

Schließlich kann statt eines mit Rädern 5 verfahrbaren Düsenwagens auch ein gleitend längs der Führungsschiene verschiebbarer Düsenschlitten eingesetzt werden, und statt eines einzigen Düsenwagens (oder Düsenschlittens) können auf der bzw. jeder Führungsschiene auch mehrere, beispielsweise zwei oder drei Düsenwagen bzw. Düsenschlitten in gewissem Abstand voneinander angeordnet sein, die gemeinsam verfahrbar sind.

## Patentansprüche

1. Gerät zur trockenen Wasserstrahlmassage, mit einer Wanne (1), die durch eine als Auflagefläche für den Patienten dienende Folie (3) abgedeckt ist, und mit einem innerhalb der Wanne angeordneten Düsenwagenmechanismus (4 bis 8) zur Erzeugung mindestens eines gegen die Unterseite der Folie (3) gerichteten Massagewasserstrahls, wobei der Düsenwagenmechanismus mindestens eine Führungsschiene (4) und auf der oder jeder Führungsschiene (4) einen motorisch entlang derselben beweglichen Düsenwagen oder Düsenschlitten (6) aufweist, der mindestens eine aus einer Pumpe speisbare Düse (7) zur Erzeugung eines Massagewasserstrahls trägt, **dadurch gekennzeichnet, dass** die Führungsschiene innerhalb der Wanne (1) um eine längsverlaufende Drehachse (8) motorisch drehbar ist.

2. Gerät nach Anspruch 1, wobei der Düsenwagen oder Düsenschlitten mittels eines motorisch angetriebenen Zugorgans (12) längs der Führungsschiene (4) verfahrbar ist.

3. Gerät nach Anspruch 1 oder 2, wobei auf der oder jeder Führungsschiene (3) mehrere Düsenwagen oder Düsenschlitten mit gegenseitigen Abständen und gemeinsam verfahrbar angeordnet sind.

4. Gerät nach einem der Ansprüche 1 bis 3, wobei die Düse oder Düsen (7) des oder jedes Düsenwagens oder Düsenschlittens einer Führungsschiene aus einer ortsfest in der Wanne angeordneten Pumpe (11) über eine flexible Schlauchverbindung gespeist wird bzw. werden.

5. Gerät nach einem der Ansprüche 1 bis 4, wobei die Drehbewegung der oder jeder Führungsschiene (4) um die genannte längsverlaufende Achse (8) und die Verfahrbewegung des oder jedes Düsenwagens oder Düsenschlittens (6) mittels einer programmiebaren elektronischen Steuerung (17) variabel steuerbar ist.

## Claims

1. Apparatus for dry water-jet massaging, comprising a tub (1) covered with a sheet (3) which serves as a support surface for the patient, and comprising a nozzle carriage mechanism (4 to 8), arranged inside the tub, for generating at least one massaging water jet directed against the underside of the sheet (3), wherein the nozzle carriage mechanism has at least one guide rail (4) and, on the guide rail (4) or on each guide rail, has a nozzle carriage or nozzle slide (6) which is movable along said guide rail by motor and which carries at least one nozzle (7) for generating a massaging water jet, which nozzle can be fed from a pump, **characterized in that**, within the tub (1), the guide rail is rotatable by motor about a longitudinally extending rotational axis (8) .

2. Apparatus according to Claim 1, wherein the nozzle carriage or nozzle slide is movable along the guide rail (4) by means of a motor-driven tractive element (12).

3. Apparatus according to either of Claims 1 or 2, wherein a plurality of nozzle carriages or nozzle slides are arranged with mutual spacing on the guide rail (3) or on each guide rail so as to be jointly movable.

4. Apparatus according to any one of Claims 1 to 3, wherein the nozzle or nozzles (7) of the nozzle carriage or nozzle slide, or of each nozzle carriage or nozzle slide, of a guide rail is or are fed, via a flexible hose connection, from a pump (11) arranged in a fixed manner in the tub.

5. Apparatus according to any one of Claims 1 to 4, wherein the rotary motion of the guide rail (4), or of each guide rail, about said longitudinally extending axis (8) and the traversing motion of the nozzle carriage or nozzle slide (6), or of each nozzle carriage or nozzle slide, are variably controllable by means of a programmable electronic controller (17).

## Revendications

1. Appareil pour l'hydromassage à sec, comportant une cuve (1) qui est recouverte d'un film (3) servant de surface portante pour le patient et un mécanisme de chariot à buses (4 à 8) disposé à l'intérieur de la cuve, destiné à produire au moins un jet d'hydromassage orienté vers la face inférieure du film (3), dans lequel le mécanisme de chariot à buses présente au moins un rail de guidage (4) et, sur le rail de guidage ou sur chaque rail de guidage (4), un chariot à buses ou coulisseau à buses (6) mobile de manière motorisée le long de celui-ci ou de ceux-ci, ledit chariot ou coulisseau portant au moins une buse (7) pouvant être alimentée à partir d'une pompe pour produire un jet d'hydromassage, **caractérisé en ce que** le rail de guidage peut pivoter de manière motorisée à l'intérieur de la cuve (1) autour d'un axe de rotation (8) s'étendant longitudinalement.

2. Appareil selon la revendication 1, dans lequel le chariot à buses ou coulisseau à buses est mobile le long du rail de guidage (4) au moyen d'un organe de traction (12) entraîné par moteur.

3. Appareil selon la revendication 1 ou 2, dans lequel plusieurs chariots à buses ou coulisseaux à buses sont disposés sur le rail de guidage ou sur chaque rail de guidage (3) avec des intervalles réciproques et de manière à pouvoir être déplacés en commun.

4. Appareil selon l'une quelconque des revendications 1 à 3, dans lequel la buse ou les buses (7) du chariot à buses ou coulisseau à buses d'un rail de guidage ou de chacun desdits chariots à buses ou coulisseaux à buses est ou sont alimentée(s) à partir d'une pompe (11) disposée en un emplacement fixe dans la cuve par l'intermédiaire d'un raccord flexible.

5. Appareil selon l'une quelconque des revendications 1 à 4, dans lequel le mouvement de rotation du rail de guidage (4) ou de chaque rail de guidage autour de ladite axe (8) s'étendant longitudinalement et le mouvement de déplacement du chariot à buses ou coulisseau à buses (6) ou de chacun desdits chariots à buses ou coulisseaux à buses peut être commandé de façon variable au moyen d'une commande électronique programmable (17).
